# EUROPÄISCHE PATENTSCHRIFT

(11) **EP 4 483 096 B1**
(45) Veröffentlichungstag und Bekanntmachung des Hinweises auf die Patenterteilung: **10.12.2025**
(21) Anmeldenummer: 23710960.8
(22) Anmeldetag: 23.02.2023
(51) Int. Cl.: F23J 15/04

(54) **VORRICHTUNG ZUR BEHANDLUNG VON ABGASEN EINER KLEINFEUERUNGSANLAGE**
APPARATUS FOR TREATING EXHAUST GAS FROM A SMALL COMBUSTION PLANT
APPAREIL DE TRAITEMENT DE GAZ D'ÉCHAPPEMENT PROVENANT D'UNE PETITE INSTALLATION DE COMBUSTION

(30) Priorität: 24.02.2022 AT 501252022
(43) Veröffentlichungstag der Anmeldung: 01.01.2025
(73) Patentinhaber: Beilschmidt, Alfred, 3150 Wilhelmsburg (AT)
(72) Erfinder: SAGEDER, Armin, 3052 Neustift-Innermanzing (AT); LEOPOLD, Markus, 3163 Rohrbach (AT); BEILSCHMIDT, Alfred, 3150 Wilhelmsburg (AT)
(74) Vertreter: Speringer, Markus
(86) Internationale Anmeldenummer: PCT/AT2023/060051
(87) Internationale Veröffentlichungsnummer: WO 2023/159259

(56) Entgegenhaltungen:
- CH-A5- 676 436
- US-A- 4 300 924
- US-A- 5 403 568
- US-A1- 2018 221 806

## Beschreibung

### Technisches Gebiet

Die Erfindung betrifft eine Vorrichtung zur Behandlung von Abgasen einer Kleinfeuerungsanlage, insbesondere zur Abscheidung von Feinstaub, umfassend ein Gaszufuhrrohr für das aus der Kleinfeuerungsanlage kommende Abgas, eine Behandlungskammer sowie ein Gasauslassrohr für das gereinigte Abgas.

### Stand der Technik

Kleinfeuerungsanlagen, die z.B. Holz, Holzpellets oder Kohle als Brennstoff benutzen, sind häufig in Häusern von Privathaushalten vorzufinden, wo sie herkömmliche Heizsysteme ergänzen oder ersetzen. Gerade aufgrund der Nachhaltigkeit von nachwachsenden Brennstoffen wächst der Anteil an Pellets öfen für den Privatgebrauch. Nachteilig bei diesen Anlagen ist, dass durch den Biomassebrennstoff bei der Verbrennung größere Mengen an Feinstaub anfallen, welche ebenfalls wieder eine Belastung für die Umwelt darstellen. Es ist bekannt, die Abgase mittels verschiedener Methoden von Feinstaub weitgehend zu befreien. Dazu können beispielsweise Filter oder Sprühwäscher eingesetzt werden, welche jedoch gerade bei Kleinfeuerungsanlagen einen zu hohen Kosten-, Platz- und Wartungsaufwand aufweisen und sich daher wirtschaftlich nicht durchsetzen können. Es besteht auch die Möglichkeit, die Feinstaubbelastung durch die Kontrolle der Feuchtigkeit im Brennraum zu reduzieren. Dies führt jedoch dazu, dass an den Brennraum angrenzende Wärmetauscherflächen korrodieren oder verschlacken, was die Lebensdauer der Anlage negativ beeinträchtigt. CH 676 436 A5 offenbart die Merkmale des Oberbegriffs des Anspruchs 1.

### Darstellung der Erfindung

Aufgabe der vorliegenden Erfindung ist es, eine Vorrichtung zur Behandlung von Abgasen einer Kleinfeuerungsanlage zu schaffen, welche kostengünstig mit wenigen Bauteilen realisierbar ist, und welche eine effektive und effiziente Reinigung der Abgase, insbesondere eine Abscheidung von Feinstaub, ermöglicht. Die Anlage soll dabei auch einfach zu reinigen, bzw. vollautomatisch über die Anlagensteuerung für den Nutzer weitgehend wartungsfrei operabel sein.

Diese Aufgabe wird durch die vorliegende Erfindung dadurch gelöst, dass die Behandlungskammer zumindest teilweise mit Flüssigkeit gefüllt ist, wobei die Austrittsöffnung aus dem Gaszufuhrrohr unterhalb des Flüssigkeitsspiegels liegt und flanschförmig von einer Lochplatte mit rasterförmig angeordneten Löchern für den Gasdurchtritt umgeben ist, und wobei die Lochplatte von nach unten vom Flüssigkeitsspiegel wegweisenden Seitenwänden umrandet ist, wobei zwischen den Seitenwänden der Lochplatte und den Seitenwänden der Behandlungskammer ein Spalt verbleibt, und dass der Boden der Behandlungskammer in Richtung einer am tiefsten Punkt gelegenen Abflussöffnung für die Waschflüssigkeit geneigt ausgeführt ist. Das in die Behandlungskammer eintretende Abgas verteilt sich unterhalb der Lochplatte und einzelne Bläschen treten durch die Löcher durch und steigen an die Oberfläche auf. Die nach unten weisenden Seitenwände der Lochplatte verhindern ein seitliches Aufsteigen der eingebrachten Abgasmenge, sodass die gesamte Menge durch die Löcher zur Oberfläche strömen muss. Durch die Vielzahl der Löcher wird die Reaktionsoberfläche zwischen Abgas und Flüssigkeit erhöht. Für die auftretenden Abgasmengen sowie den zu berücksichtigenden Grad an Belastung durch Feinstaub wird bei einer durchschnittlichen Anlage ein Flüssigkeitsüberstand von etwa 3 cm über der Lochplatte bis zur Flüssigkeitsoberfläche benötigt. Die einzelnen Löcher weisen beispielsweise einen Durchmesser von jeweils 3 mm auf. Aufgrund des umlaufenden Spalts zwischen den Seitenwänden der Lochplatte und den Seitenwänden der Behandlungskammer kann die nun in die Flüssigkeit abgegebene Verschmutzung nach unten in Richtung des Bodens der Behandlungskammer abgleiten. Aufgrund des geneigten Bodens der Behandlungskammer wird die Verschmutzung weiter in Richtung Abflussöffnung geleitet. Vorteil dieser Vorrichtung ist, dass sie besonders kostengünstig im Wesentlichen nur aus geformten Blechteilen gefertigt werden kann. Die Abgaswäsche im Wasserbad ist ausreichend für die auftretenden Abgasmengen einer Kleinfeuerungsanlage und es werden keine tauschbaren Filter benötigt noch wird der Brennraum durch den Zusatz von Stoffen oder Wasser verschlackt.

Dabei ist es ein weiteres wesentliches Merkmal, dass anschließend an die Abflussöffnung für die Waschflüssigkeit ein S-förmiger Siphon angeordnet ist, dessen obenliegende Biegung den Flüssigkeitsspiegel in der Behandlungskammer definiert. Durch den Siphon wird beim Nachfüllen von durch Verdunstung verlorengegangenem Wasser immer die korrekte Höhe des Flüssigkeitsspiegels erreicht, ohne dass komplizierte Ventile und Regelungen notwendig wären. Der Flüssigkeitsspiegel kann nie höher steigen als die Höhe der unteren Innenwand der obenliegenden Biegung des Siphons. Wird mehr Wasser nachgefüllt, fließt es über den Abfluss ab.

Bevorzugt ist es ferner ein Merkmal, dass in der untenliegenden Biegung des S-förmigen Siphons eine über ein Absperrventil mit dem Siphon verbundene Flüssigkeitszuleitung vorgesehen ist. Dadurch kann einerseits periodisch Wasser nachgefüllt werden, um den Flüssigkeitsspiegel in der Behandlungskammer konstant zu halten, und gleichzeitig können die sich in der untenliegenden Biegung des Siphons sammelnden Verschmutzungen in Richtung Abfluss ausgespült werden. Da dieses periodische Spülen automatisierbar ist, kann die gesamte Vorrichtung über große Zeiträume hinweg im Wesentlichen wartungsfrei betrieben werden.

Alternativ oder zusätzlich ist es ein weiteres Merkmal, dass in vertikaler Richtung oberhalb und/oder unterhalb der Lochplatte eine über ein Absperrventil mit der Behandlungskammer seitlich verbundene Flüssigkeitszuleitung vorgesehen ist. Sollten sich je nach Anlage auch Verschmutzungen an der Oberseite der Lochplatte oder am Boden der Behandlungskammer ansammeln, so können durch die seitlichen Zuleitungen auf der entsprechenden Höhe in der Behandlungskammer gezielte Spülvorgänge durchgeführt werden, um die Verschmutzungen in Richtung Abfluss zu befördern. Dabei können alle Zuleitungen oder auch nur einzelne davon vorgesehen sein.

Gemäß einer möglichen bevorzugten Ausführungsform ist es vorgesehen, dass in der Flüssigkeit in der Behandlungskammer oberhalb der Lochplatte Strömungskörper vorgesehen sind, die der Erhöhung des Gasaustauschs zwischen eintretendem Abgas und Flüssigkeit dienen, wobei als Strömungskörper bevorzugt eine Schicht aus Stahlwolle vorgesehen ist. Sollte eine Anlage einen höheren Austausch zwischen Gas und Flüssigkeit benötigen, so können weitere Strömungskörper vorgesehen werden, die einerseits die Bläschengröße des eintretenden Abgases verkleinern und andererseits die Verweildauer in der Flüssigkeit erhöhen. Als besonders einfaches Beispiel kann hierfür oberhalb der Lochplatte eine Schicht aus Stahlwolle vorgesehen werden. Es empfiehlt sich, in diesem Fall eine entsprechende seitliche Flüssigkeitszuleitung oberhalb der Lochplatte vorzusehen, um den Strömungskörper periodisch von Verschmutzungen freizuspülen.

Es ist ferner ein bevorzugtes Merkmal, dass die Kleinfeuerungsanlage eine Verbrennungsofenanlage für Biomasse, insbesondere Holzpellets ist, wobei die Anlage eine Wirbelschicht umfasst und damit im Überdruck betrieben ist. Eine derartige Verbrennungsofenanlage ist beispielsweise in der EP 2827059 A1 beschrieben. Diese hat den Vorteil, dass aufgrund der Wirbelschicht die eingebrachte Biomasse möglichst vollständig mit geringer Feinstaubbelastung verbrannt wird, und dass die Anlage durch die Luftströmung in der Wirbelschicht bereits im Überdruck betrieben wird. Dadurch kann auf ein zusätzliches Gebläse für den Betrieb der Vorrichtung zur Behandlung der Abgase verzichtet werden, was die Anlage zusätzlich vereinfacht und kostengünstig umsetzbar macht.

Schließlich ist es ein zusätzliches bevorzugtes Merkmal, dass die vom Abgas an die Flüssigkeit in der Behandlungskammer abgegebene Wärme über einen mit der Behandlungskammer verbundenen Wärmetauscher ableitbar und damit der Heizung und/ oder Warmwasserbereitung zuführbar ist. Im Betrieb der Vorrichtung kann es im Behandlungsraum zu Temperaturen von etwa 65° C kommen. Diese andernfalls als Abwärme verlorene Wärme kann über einen mit der Behandlungskammer verbundenen Wärmetauscher nutzbar gemacht werden, was die Effizienz der gesamten Kleinfeuerungsanlage erhöht.

### Kurze Beschreibung der Zeichnungen

Die Erfindung wird nun in größerem Detail anhand eines Ausführungsbeispiels sowie mit Hilfe der beiliegenden Figuren beschrieben. Dabei zeigen
Fig. 1 eine schematische seitliche Schnittansicht einer erfindungsgemäßen Vorrichtung und
Fig. 2 eine schematische Aufsicht auf eine erfindungsgemäße Vorrichtung.

### Weg(e) zur Ausführung der Erfindung

In Fig. 1 ist schematisch eine Ausführungsform einer erfindungsgemäßen Vorrichtung in einer seitlichen Schnittansicht dargestellt. Mehrere Gaszufuhrleitungen 1 reichen in eine Behandlungskammer 2, welche teilweise mit Wasser gefüllt ist. Die Austrittsöffnungen 4 der Gaszufuhrrohre 1 befinden sich dabei unterhalb des Flüssigkeitsspiegels 5 des in der Behandlungskammer 2 befindlichen Wassers. Alle Gaszufuhrrohre 1 sind an ihren Austrittsöffnungen 4 mit einer alle gemeinsam flanschförmig umgebenden Lochplatte 6 umgeben.

Wie insbesondere in Fig. 2 in einer schematischen Aufsicht auf die Behandlungskammer 2 mit abgenommener Deckplatte ersichtlich ist, werden im Ausführungsbeispiel acht Gaszufuhrrohre 1 eingeleitet, die jeweils unterhalb des Flüssigkeitsspiegels 5 von einer gemeinsamen Lochplatte 6 umgeben sind. Die Lochplatte 6 weist eine Vielzahl von gleichmäßig rasterförmig verteilten Löchern 7 auf, durch welche das einströmende Gas in Form von kleinen Bläschen aufsteigen kann.

Die Ränder der Lochplatte 6 sind nach unten hin gekrümmt und bilden Seitenwände 8 aus, damit das in die Behandlungskammer 2 geleitete Gas nur durch die Lochplatte 6 und nicht daran vorbei strömen kann. Gleichzeitig verbleibt zwischen den Seitenwänden der Behandlungskammer 2 und den Seitenwänden 8 der Lochplatte 6 ein Spalt 9, durch den etwaige auf der Lochplatte abgelagerte Verschmutzungen in Richtung einer Abflussöffnung 11 hin abgeleitet werden können. Der Boden 10 der Behandlungskammer 2 ist ebenfalls in Richtung der Abflussöffnung 11 hin geneigt, um die auftretenden Verschmutzungen abzuleiten. Das in Bläschen in der Flüssigkeit aufsteigende Gas wird von Feinstaub gereinigt und tritt anschließend über ein Gasauslassrohr 3 wieder aus der Vorrichtung aus.

An der Abflussöffnung 11 ist ein S-förmiger Siphon 12 angeschlossen. Im Bereich der untenliegenden Biegung 14 des Siphons 12 ist eine über ein Absperrventil 15 angeschlossene Flüssigkeitszufuhrleitung 16 angeschlossen, über welche periodisch sowohl der Siphon 12 durchgespült als auch der Flüssigkeitsspiegel 5 in der Behandlungskammer 2 auf seine maximale Höhe hin ausgeglichen werden kann. Die maximale Höhe des Flüssigkeitsspiegels 5 wird durch die Höhe der obenliegenden Biegung 13 des Siphons 12 vorgegeben.

Flüssigkeitszufuhrleitungen können alternativ oder zusätzlich auch an der Seitenwand der Behandlungskammer 2 entweder oberhalb oder unterhalb der Lochplatte angeordnet sein, um Bereiche stärkerer Verschmutzung periodisch zu spülen. Auch kann an die Behandlungskammer 2 ein nicht dargestellter Wärmetauscher angeschlossen werden, um die vom Abgas an die Flüssigkeit in der Behandlungskammer 2 abgegebene Wärme einer weiteren Nutzung zuzuführen. Um die reaktive Oberfläche zwischen Gas und Flüssigkeit bzw. die Verweildauer des Gases in der Flüssigkeit weiter zu erhöhen, können Strömungskörper, beispielsweise in Form einer Schicht aus Stahlwolle, oberhalb der Lochplatte 6 vorgesehen werden.

## Patentansprüche

1. Vorrichtung zur Behandlung von Abgasen einer Kleinfeuerungsanlage, insbesondere zur Abscheidung von Feinstaub, umfassend ein Gaszufuhrrohr (1) für das aus der Kleinfeuerungsanlage kommende Abgas, eine Behandlungskammer (2) sowie ein Gasauslassrohr (3) für das gereinigte Abgas, wobei die Behandlungskammer (2) zumindest teilweise mit Flüssigkeit gefüllt ist, und wobei die Austrittsöffnung (4) aus dem Gaszufuhrrohr (1) unterhalb des Flüssigkeitsspiegels (5) liegt und flanschförmig von einer Lochplatte (6) mit rasterförmig angeordneten Löchern (7) für den Gasdurchtritt umgeben ist, und wobei die Lochplatte (6) von nach unten vom Flüssigkeitsspiegel (5) wegweisenden Seitenwänden (8) umrandet ist, wobei zwischen den Seitenwänden (8) der Lochplatte (6) und den Seitenwänden der Behandlungskammer (2) ein Spalt (9) verbleibt, **dadurch gekennzeichnet dass** der Boden (10) der Behandlungskammer (2) in Richtung einer am tiefsten Punkt gelegenen Abflussöffnung (11) für die Waschflüssigkeit geneigt ausgeführt ist, wobei anschließend an die Abflussöffnung (1) für die Waschflüssigkeit ein S-förmiger Siphon (12) angeordnet ist, dessen obenliegende Biegung (13) den Flüssigkeitsspiegel (5) in der Behandlungskammer (2) definiert.

2. Vorrichtung zur Behandlung von Abgasen einer Kleinfeuerungsanlage nach Anspruch 1, **dadurch gekennzeichnet, dass** in der untenliegenden Biegung (14) des S-förmigen Siphons (12) eine über ein Absperrventil (15) mit dem Siphon (12) verbundene Flüssigkeitszuleitung (16) vorgesehen ist.

3. Vorrichtung zur Behandlung von Abgasen einer Kleinfeuerungsanlage nach Anspruch 1 oder 2, **dadurch gekennzeichnet, dass** in vertikaler Richtung oberhalb und/oder unterhalb der Lochplatte (6) eine über ein Absperrventil mit der Behandlungskammer (2) seitlich verbundene Flüssigkeitszuleitung vorgesehen ist.

4. Vorrichtung zur Behandlung von Abgasen einer Kleinfeuerungsanlage nach einem der Ansprüche 1 bis 3, **dadurch gekennzeichnet, dass** in der Flüssigkeit in der Behandlungskammer (2) oberhalb der Lochplatte (6) Strömungskörper vorgesehen sind, die der Erhöhung des Gasaustauschs zwischen eintretendem Abgas und Flüssigkeit dienen, wobei als Strömungskörper bevorzugt eine Schicht aus Stahlwolle vorgesehen ist.

5. Vorrichtung zur Behandlung von Abgasen einer Kleinfeuerungsanlage nach einem der Ansprüche 1 bis 4, **dadurch gekennzeichnet, dass** die vom Abgas an die Flüssigkeit in der Behandlungskammer (2) abgegebene Wärme über einen mit der Behandlungskammer (2) verbundenen Wärmetauscher ableitbar und damit der Heizung und/oder Warmwasserbereitung zuführbar ist.

## Claims

1. Device for the treatment of exhaust gases from a small-scale furnace, in particular for the separation of particulate matter, comprising a gas supply pipe (1) for the exhaust gas coming from the small-scale furnace, a treatment chamber (2) and a gas outlet pipe (3) for the purified exhaust gas, wherein the treatment chamber (2) is at least partially filled with liquid, and wherein the outlet opening (4) from the gas supply pipe (1) is located below the liquid level (5) and is surrounded in the form of a flange by a perforated plate (6) with holes (7) arranged in a grid pattern for the passage of gas, and wherein the perforated plate (6) is surrounded by side walls (8) pointing downwards away from the liquid level (5), wherein a gap (9) remains between the side walls (8) of the perforated plate (6) and the side walls of the treatment chamber (2), **characterized in that** the bottom (10) of the treatment chamber (2) is inclined in the direction of an outflow opening (11) for the washing liquid located at the lowest point, an S-shaped siphon (12) being arranged adjacent to the outflow opening (11) for the washing liquid, the upper bend (13) of which defines the liquid level (5) in the treatment chamber (2).

2. Device for the treatment of exhaust gases of a small-scale furnace according to claim 1, **characterized in that** a liquid supply line (16) connected to the siphon (12) via a shut-off valve (15) is provided in the lower bend (14) of the S-shaped siphon (12).

3. Device for the treatment of exhaust gases of a small-scale furnace according to claim 1 or 2, **characterized in that** a liquid supply line connected laterally to the treatment chamber (2) via a shut-off valve is provided in the vertical direction above and/or below the perforated plate (6).

4. Device for the treatment of exhaust gases of a small-scale furnace according to one of claims 1 to 3, **characterized in that** flow bodies are provided in the liquid in the treatment chamber (2) above the perforated plate (6), which serve to increase the gas exchange between the incoming exhaust gas and the liquid, a layer of steel wool preferably being provided as the flow body.

5. Device for the treatment of exhaust gases of a small-scale furnace according to one of claims 1 to 4, **characterized in that** the heat emitted by the exhaust gas to the liquid in the treatment chamber (2) can be dissipated via a heat exchanger connected to the treatment chamber (2) and can thus be supplied to the heating and/or hot water preparation.

## Revendications

1. Dispositif de traitement des gaz d'échappement d'une petite installation de combustion, notamment pour la séparation des poussières fines, comprenant une conduite d'alimentation en gaz (1) pour les gaz d'échappement provenant de la petite installation de combustion, une chambre de traitement (2) et une conduite de sortie (3) pour les gaz d'échappement purifiés, la chambre de traitement (2) étant au moins partiellement remplie de liquide, l'ouverture de sortie (4) de la conduite d'alimentation en gaz (1) étant située sous le niveau (5) de liquide et entourée d'une plaque perforée (6) en forme de bride, percée de trous (7) disposés en grille pour le passage des gaz, et la plaque perforée (6) étant entourée de parois latérales (8) orientées vers le bas, à l'opposé du niveau (5) de liquide, un espace (9) subsistant entre les parois latérales (8) de la plaque perforée (6) et celles de la chambre de traitement (2), **caractérisé en ce que** le fond (10) de la chambre de traitement (2) est incliné vers une ouverture d'évacuation (11) du liquide de lavage, située au point le plus bas, un siphon (12) en forme de S étant disposé à proximité de l'ouverture d'évacuation (11) du liquide de lavage, dont le coude supérieur (13) définit le niveau (5) de liquide dans la chambre de traitement (2).

2. Dispositif de traitement des gaz d'échappement d'une petite installation de combustion selon la revendication 1, **caractérisé en ce qu'**une conduite d'alimentation en liquide (16) reliée au siphon (12) par l'intermédiaire d'une vanne d'arrêt (15) est prévue dans le coude inférieur (14) du siphon en S (12).

3. Dispositif de traitement des gaz d'échappement d'une petite installation de combustion selon la revendication 1 ou 2, **caractérisé en ce qu'**une conduite d'alimentation en liquide est prévue dans la direction verticale au-dessus et/ou au-dessous de la plaque perforée (6) et est reliée latéralement à la chambre de traitement (2) par l'intermédiaire d'une vanne d'arrêt.

4. Dispositif de traitement des gaz d'échappement d'une petite installation de combustion selon l'une des revendications 1 à 3, **caractérisé en ce que** des corps d'écoulement sont prévus dans le liquide dans la chambre de traitement (2) au-dessus de la plaque perforée (6), qui servent à augmenter l'échange gazeux entre les gaz d'échappement entrants et le liquide, une couche de laine d'acier étant de préférence prévue comme corps d'écoulement.

5. Dispositif de traitement des gaz d'échappement d'une petite installation de combustion selon l'une des revendications 1 à 4, **caractérisé en ce que** la chaleur cédée par les gaz d'échappement au liquide dans la chambre de traitement (2) peut être dissipée via un échangeur de chaleur relié à la chambre de traitement (2) et ainsi acheminée vers le chauffage et/ou la préparation d'eau chaude.
